# EUROPÄISCHE PATENTSCHRIFT

(11) **EP 3 133 368 B1**
(45) Veröffentlichungstag und Bekanntmachung des Hinweises auf die Patenterteilung: **15.08.2018**
(21) Anmeldenummer: 16001370.2
(22) Anmeldetag: 17.06.2016
(51) Int. Cl.: F42C 15/40, F42C 19/08, F42C 19/095

(54) **VORRICHTUNG ZUR ÜBERWACHUNG EINER ZÜNDEINRICHTUNG**
DEVICE FOR MONITORING AN IGNITION DEVICE
DISPOSITIF DESTINE A LA SURVEILLANCE D'UN DISPOSITIF D'ALLUMAGE

(30) Priorität: 18.08.2015 DE 102015010855
(43) Veröffentlichungstag der Anmeldung: 22.02.2017
(73) Patentinhaber: TDW Gesellschaft für verteidigungstechnische Wirksysteme mbH, 86529 Schrobenhausen (DE)
(72) Erfinder: Graswald, Markus, 85276 Pfaffenhofen an der Ilm (DE); Florian, Johann, 86529 Schrobenhausen (DE); Gutser, Raphael, 86391 Stadtbergen (DE)
(74) Vertreter: Isarpatent

(56) Entgegenhaltungen:
- EP-A1- 2 789 965
- EP-A1- 2 824 414
- EP-A2- 1 108 973
- DE-A1- 3 641 054
- DE-B3-102012 006 044
- DE-B3-102014 004 003
- GIBSON N: "A weapon for all occasions? Dial-a-yield concepts hold out promise of flexibility", JANE'S INTERNATIONAL DEFENCE REVIEW, JANE'S INFORMATION GROUP, COULSDON, SURREY, GB, Bd. 41, Nr. 7, 1. Juli 2008 (2008-07-01), Seiten 28-29, XP001515428, ISSN: 1476-2129

## Beschreibung

Die Erfindung betrifft eine Vorrichtung zur Überwachung der Initiierung eines Wirksystems , umfassend wenigstens einen Sensor im Bereich der Sprengladung und/oder im Bereich wenigstens einer Zündeinrichtung für die Sprengladung des Wirksystems, sowie eine Steuerungseinrichtung zur Auswertung der Sensor-Ausgangssignale welche mit wenigstens einer Zündeinrichtung nach Maßgabe der Auswertung steuernd verbunden ist.

Für eine flexible Leistungssteuerung wurden bereits skalierbare Wirksystemkonzepte vorgeschlagen, deren kompaktes Zündsystem zwei Zündkreise und zwei pyrotechnische Ausgänge vereint, die mit einer Zeitsteuerung verknüpft werden können. Damit lassen sich verschiedene Wirkmodi realisieren, von der kontrollierten Deflagration als minimaler Wirkung über zeitlich versetzte, kombinierte Reaktionsmechanismen als Zwischenwirkungen bis hin zur klassischen Detonation mit der maximalen Wirkung. Durch diese räumliche Kombination von Deflagrator und Detonator in einem kompakten Zündsystem ergeben sich zahlreiche praktische und operative Vorteile.

Es sind bereits Sensoren bekannt geworden, die den Verlauf einer Deflagrationsfront in der Sprengladung eines derartigen Wirksystems erfassen und auswerten können. Die DE 10 2012 006 044 B3 beschreibt ein derartiges Verfahren und eine dazu geeignete Vorrichtung, mit deren Hilfe nach der Initiierung einer Deflagration der Sprengladung auch der Zündzeitpunkt einer weiteren Zündkette ermittelt werden kann.
Aus der Anwendung eines solchen Wirksystems ergeben sich spezifische Anforderungen an das Zündsystem, um bei Anwahl eines subdetonativen Wirkmodus mit hoher Funktionszuverlässigkeit sicherzustellen, dass es zumindest zu keiner stärkeren Umsetzung der Sprengladung als der gewählten kommt. Dies ist zum Beispiel dann der Fall, wenn der Deflagratorzündkreis versagt oder aus anderen Gründen die Einleitung der Deflagrationsreaktion nicht erfolgt und der zeitlich versetzte Detonatorzündkreis die detonative Umsetzung der Sprengladung einleitet. Dies würde dann zur maximalen oder wenigstens einer höheren Leistung als beabsichtigt führen. Damit wären dann eigene Truppen in der Nähe gefährdet oder unbeabsichtigte Begleitschäden an Nichtkombattanten oder Gebäuden die Folge.

Weniger kritisch sind dabei Fälle, bei denen der Detonatorzündkreis versagt, was zur minimalen Wirkung führt, oder wenn beide Zündkreise versagen. Während der erste Fall aus operativer Sicht akzeptabel sein dürfte, resultiert letzter Punkt in einem Versager mit einer nicht umgesetzten Sprengladung. Um die Eintrittswahrscheinlichkeit eines solchen Ereignisses gering zu halten, ist wie bisher durch das Zündsystemdesign und entsprechende Bauteilauswahl Rechnung zu tragen. Zudem wird dies in der Praxis gegenüber einer höheren Leistung als beabsichtigt grundsätzlich zu bevorzugen sein.

Die DE 10 2014 004 003 B3 beschreibt ein Zündsystem für ein hinsichtlich seiner Leistungsabgabe skalierbares Wirksystem mit zwei unterschiedlichen Zündkreisen für die subdetonative und die detonative Initiierung der Sprengladung des Wirksystems, wobei ein Kontrollmechanismus im subdatonativen Zündkreis die korrekte Funktion überwacht und damit die unkontrollierte vollständige Leistungsabgabe der Wirkladung verhindert.

Der vorliegenden Erfindung liegt deshalb die Aufgabe zugrunde, die Funktionssicherheit des Zündsystems gegenüber bisher Bekanntem mit Hilfe geeigneter Maßnahmen nach einer ausbleibenden subdetonativen Reaktion wie beispielsweise einer Deflagration zu erhöhen.

Diese Aufgabe wird gemäß der Erfindung dadurch gelöst, dass wenigstens ein Sensor am Ausgang einer ersten Zündeinrichtung für die subdetonative Initiierung der Sprengladung angeordnet ist, dass die Steuerungseinrichtung mit einer weiteren Zündeinrichtung verbunden ist und diese nach Maßgabe des vom Sensor gelieferten und in der Steuerungseinrichtung bewerteten Signals frei gibt oder sperrt, dass wenigstens ein Sensor für die Erfassung von Druck, Temperatur, Licht, elektrischer Strom oder Änderung mechanischer Zustände ausgelegt ist, und dass der Sensor das pyrotechnische Ereignis der deflagrativen Umsetzung der Sprengladung anhand geeigneter physikalischer Größen detektiert.

Ein Sensor, der das pyrotechnische Ereignis der deflagrativen Umsetzung der Sprengladung anhand geeigneter physikalischer Größen detektiert, kann zu einer weiteren Verbesserung der Zuverlässigkeit von Zündsystem und Wirkteil führen. Durch Verknüpfung des Sensors mit der Kontrolleinheit des Zündsystems, in der sich auf die Zeitsteuerungslogik für die Wirkmodi befindet, wird erst nach positiver Detektion des Deflagrationsereignisses der Detonator freigegeben und ausgelöst.

Weitere Ausführungsformen der erfindungsgemäßen Vorrichtung sind in den weiteren abhängigen Ansprüchen beschrieben.

Die Vorteile des Vorschlags bestehen darin, dass die Funktionszuverlässigkeit des Zündsystems sowohl schaltungstechnisch als auch durch geeignete Auswahl der elektrischen Bauteile und der One-Shot-Devices wie Detonatoren und EFIs (Exploding Foil Initiator) beeinflusst werden kann. Im Fall eines kompakten Zündsystems mit zwei Zündkreisen ergeben sich hieraus weitere Maßnahmen, um eine Auslösung des Detonators bei Versagen des Deflagrators und somit dem Ausbleiben der Deflagrationsinitiierung zu unterdrücken. Neben dem Ausbleiben der Deflagration der Wirkladung könnte auch eine vorzeitige Detonation zu einer stärkeren Ausgangsleistung führen. Die nachfolgend beschriebenen Maßnahmen konzentrieren sich allerdings in erster Linie auf den ersten Fall.

Hierzu können Maßnahmen wie die Verschaltung des Minimummodus als Standardeinstellung nach Schärfung des Zündsystems, eine redundante Auslegung des Deflagrators mit Hochspannungszündkreisen und pyrotechnischen Ausgängen oder auch eine räumliche Separierung der Hochspannungszündkreise von Deflagrator und Detonator beitragen.

Vorausgesetzt wird auch, dass geeignete Maßnahmen getroffen werden, um eine sympathetische Initiierung und / oder elektrische Triggerung zwischen Deflagrator und Detonator zu verhindern. Dies kann durch das Zündsystemdesign und geeignete Materialauswahl für entsprechende Barrieren zur Schockdämpfung erfolgen. Das Risiko des elektrischen Übersprechens kann schaltungstechnisch durch die Trennung der elektrischen Energieversorgung und durch Masseverbindungen sowie Isolatoren wie Optokopplern zwischen Niedrig- und Hochspannungsteil des Zündsystems verringert werden.
Als Messeinrichtung können Druck-, Temperatur-, optische oder elektrische Sensoren oder Sensoren, die die Änderung mechanischer Zustände detektieren, zum Einsatz kommen. Diese Sensoren können auch mit einem Entlüftungskanal zur Druckentlastung nach Initiierung der subdetonativen Reaktion kombiniert werden.

Die Messeinrichtung lässt sich vorteilhaft damit kombinieren, dass der Hochspannungskreis für den Detonator erst scharf geschaltet und mit Spannung versorgt wird, sobald das Deflagrationsereignis positiv sensiert wurde. Auch können die Hochspannungszündkreise für Deflagrator und Detonator mit dem Hochspannungskonverter in einer Master-Slave-Anordnung verschaltet sein.

Durch derartige Maßnahmen lässt sich schließlich die Funktionszuverlässigkeit erhöhen, um eine höhere Leistung des Wirksystems als ursprünglich angewählt oder beabsichtigt zu verhindern. Sie bieten zudem den Vorteil, dass sie sich entweder direkt im oder in räumlicher Nähe des Zündsystems ausführen lassen.

Ein Ausführungsbeispiel der Erfindung ist in den Figuren der Zeichnung dargestellt und wird im Folgenden näher beschrieben. Es zeigen:
- Fig. 1:: ein Blockschaltbild einer erfindungsgemäßen Vorrichtung,
- Fig. 2:: eine mögliche Anordnung der Baugruppen im Bereich der Zündeinrichtungen.

In der Figur 1 ist schematisch vereinfacht ein Blockschaltbild der Vorrichtung gemäß der Erfindung dargestellt. Ein Hochspannungsnetzteil HS-NT versorgt nicht nur die Steuerungseinrichtung ZS-ST für das Zündsystem, sondern auch beide Zündsysteme ZS-A und ZS-B, die EFI's EFI und die Zündketten ZK-A und ZK-B.

Die Steuerungseinrichtung ZS-ST führt diverse Aufgaben im Rahmen der sicheren Zündauslösung oder der Reduzierung von Gefahren im Fall einer Fehlfunktion bei der subdetonativen Initiierung der Sprengladung aus.

Hier wird zum einen die zeitlich gesteuerte Verteilung von elektrischer Energie in Form von Niederspannung und Hochspannung zur Versorgung der Baugruppen durchgeführt. Von hier werden zum anderen Steuersignale an alle beteiligten Baugruppen gesendet und die von dort empfangenen Antworten ausgewertet.

In der Steuerungseinrichtung ZS-ST wird das Ausgangssignal des Sensors ZK-A-Ü ausgewertet, welcher die Funktion der ersten Zündkette ZK-A überwacht. Erst wenn die einwandfreie Funktion dieser Zündkette bestätigt wird erzeugt die Steuerungseinrichtung ein Freigabesignal für das weitere Zündsystem ZS-B und die weitere Zündkette ZK-B. Fällt eine der Baugruppen mit Fehlfunktion aus wird die detonative Initiierung der Sprengladung konsequent verhindert.

Die Skizze in Figur 2 stellt stark vereinfacht die örtliche Lage der Baugruppen in einer möglichen Ausführungsform eines Zündsystems gemäß der Erfindung dar. Im zentralen Bereich der etwa zylindrischen Gesamtanordnung befinden sich die bereits genannten Baugruppen der Zündeinrichtungen. Rechts ist die Stromversorgung HS-NT erkennbar, daneben die Steuerungseinrichtung ZS-ST. Weiter nach Links folgen nacheinander die verschiedenen Intensitätsstufen der beiden Zündketten. Ganz links wäre die nicht dargestellte Sprengladung platziert.

Zur Druckentlastung bei der Initiierung sind um die zentral angeordneten Baugruppen Entlüftungskanäle angeordnet, die auf der rechten Seite in die freie Umgebung münden. Beispielhaft wurde dort der Sensor ZS-A-Ü platziert, der die ordnungsgemäße Funktion der Zündkette ZK-A detektiert und dies an Steuereinheit ZS-ST meldet. Erst dann wird das zweite Zündsystem ZS-B und die dazugehörige Zündkette ZK-B freigegeben.

### Bezugszeichenliste:

- ZK-A-U: Überwachung der ersten Zündkette (Watchdog)
- ZS-ST: Steuerunqseinrichtung Zündsystem
- HS-NT: Hochspannunqsnetzteil
- ZS-A: Erstes Zündsystem (Master)
- ZS-B: Weiteres Zündsystem (Slave)
- ZK-A: Erste Zündkette (Master)
- ZK-B: Weitere Zündkette (Slave)
- EFI: Exploding Foil Initiator

## Patentansprüche

1. Vorrichtung zur Überwachung der Initiierung eines Wirksystems , umfassend wenigstens einen Sensor (ZK-A-Ü) im Bereich einer Sprengladung (A) und/oder im Bereich wenigstens einer Zündeinrichtung (ZK-A) für die Sprengladung (A) des Wirksystems, sowie eine Steuerungseinrichtung (ZS-ST) zur Auswertung der Sensor-Ausgangssignale, welche mit wenigstens einer Zündeinrichtung (ZS-ST) nach Maßgabe der Auswertung steuernd verbunden ist,
dass wenigstens der Sensor (ZK-A-Ü) am Ausgang einer ersten Zündeinrichtung (ZS-A) für die subdetonative Initiierung (ZK-A) der Sprengladung (A) angeordnet ist,
dass die Steuerungseinrichtung (ZS-ST) mit einer weiteren Zündeinrichtung (ZS-B) verbunden ist und diese nach Maßgabe des vom Sensor (ZK-A-Ü) gelieferten und in der Steuerungseinrichtung (ZS-ST) bewerteten Signals frei gibt oder sperrt,
dass wenigstens der Sensor (ZK-A-Ü) für die Erfassung von Druck, Temperatur, Licht, elektrischer Strom oder Änderung mechanischer Zustände ausgelegt ist; und **dadurch gekennzeichnet dass** der Sensor (ZK-A-Ü) ein pyrotechnisches Ereignis der deflagrativen Umsetzung der Sprengladung (A) detektiert.

2. Vorrichtung nach Anspruch 1, **dadurch gekennzeichnet, dass** die Steuerungseinrichtung auf die Zündkreise für die subdetonative Initiierung und/oder die detonative Initiierung einwirkt.

3. Vorrichtung nach Anspruch 1, **dadurch gekennzeichnet, dass** die Steuerungseinrichtung mit wenigstens einem Detektor für Umweltbedingungen verbunden ist und das Sperr- oder Freigabesignal dahingehend korrigiert werden kann

4. Vorrichtung nach Anspruch 1, **dadurch gekennzeichnet, dass** wenigstens einer der Sensoren physikalische Effekte einer subdetonativen Initiierung detektiert.

5. Vorrichtung nach Anspruch 1, **dadurch gekennzeichnet, dass** wenigstens einer der Sensoren in oder in der Nähe eines Entlüftungskanals angeordnet ist, der von der Zündeinrichtung für die subdetonative Initiierung zur Druckentlastung in die freie Umgebung führt.

6. Vorrichtung nach Anspruch 1 oder 3, **dadurch gekennzeichnet, dass** der Hochspannungskreis für die weitere Zündeinrichtung erst nach Sensierung der anlaufenden subdetonativen Reaktion scharf geschaltet und mit Spannung versorgt und/oder für die Zündung freigegeben wird.

7. Vorrichtung nach Anspruch 1, **dadurch gekennzeichnet, dass** für die Steuerungseinrichtung die Detektion einer subdetonativen Reaktion als Grundeinstellung wählbar ist oder dass der Zündkreis für diese Reaktion unabhängig vom gewählten Wirkmodus des Wirksystems immer zuerst anwählbar ist.

8. Vorrichtung nach Anspruch 1, **dadurch gekennzeichnet, dass** die Steuerungseinrichtung mit mindestens zwei Hochspannungszündkreisen verbunden ist und/oder mindestens zwei Zündeinrichtungen vorhanden sind.

9. Vorrichtung nach Anspruch 1, **dadurch gekennzeichnet, dass** die Steuerungseinrichtung mit dem Hochspannungszündkreis für die erste Zündeinrichtung für die Initiierung der subdetonativen Reaktion verbunden ist und dann in Master-Slave-Funktion der Hochspannungszündkreis für die weitere Zündeinrichtung für die detonative Initiierung nachgeschaltet ist.

10. Vorrichtung nach Anspruch 1, **dadurch gekennzeichnet, dass** eine Schock dämpfende Barriere zwischen der ersten und der weiteren Zündeinrichtung angeordnet ist.

11. Vorrichtung nach Anspruch 1, **dadurch gekennzeichnet, dass** ein Sensor einen Temperaturfühler enthaltend Manganin aufweist.

## Claims

1. Device for monitoring the initiation of an ammunition system, comprising at least one sensor (ZK-A-Ü) in the region of an explosive charge (A) and/or in the region of at least one ignition device (ZK-A) for the explosive charge (A) of the ammunition system, as well as a control device (ZS-ST) for analysing the sensor output signals, said control device (ZS-ST) being connected in a controlling manner to at least one ignition device (**ZS-A**) in accordance with the analysis,
in that at least the sensor (ZK-A-Ü) at the outlet of a first ignition device (ZS-A) is arranged for the subdetonative ignition (ZK-A) of the explosive charge (A),
in that the control device (ZS-ST) is connected to a further ignition device (ZS-B) and releases or blocks it in accordance with the signal delivered by the sensor (ZK-A-Ü) and evaluated in the control device (ZS-ST),
in that at least the sensor (ZK-A-Ü) is designed to record pressure, temperature, light, electric current or changes in mechanical states; and
**characterised in that**
the sensor (ZK-A-Ü) detects a pyrotechnic event of the deflagrative transition of the explosive charge (A).

2. Device according to claim 1, **characterised in that** the control device acts on the ignition circuits for the subdetonative initiation and/or the detonative initiation.

3. Device according to claim 1, **characterised in that** the control device is connected to at least one detector for environmental conditions and the blocking or release signal can be corrected accordingly.

4. Device according to claim 1, **characterised in that** at least one of the sensors detects physical effects of a subdetonative initiation.

5. Device according to claim 1, **characterised in that** at least one of the sensors is arranged in, or in the proximity of, a ventilation channel which leads from the ignition device into the free environment for subdetonative initiation in order to reduce pressure.

6. Device according to claim 1 or claim 3, **characterised in that** the high-voltage circuit is armed for the further ignition device only after sensing the incipient subdetonative reaction and is supplied with voltage and/or released for ignition.

7. Device according to claim 1, **characterised in that** the detection of a subdetonative reaction can be selected as the basic setting for the control device or **in that** the ignition circuit for this reaction can always be selected first irrespective of the chosen mode of action of the ammunition system.

8. Device according to claim 1, **characterised in that** the control device is connected to at least two high-voltage ignition circuits and/or at least two ignition devices are present.

9. Device according to claim 1, **characterised in that** the control device is connected to the high-voltage ignition circuit for the first ignition device to initiate the subdetonative reaction and then in the master/slave function the high-voltage ignition circuit is connected in series for the other ignition device for the detonative initiation.

10. Device according to claim 1, **characterised in that** a shock-damping barrier is arranged between the first and the other ignition device.

11. Device according to claim 1, **characterised in that** a sensor exhibits a temperature probe containing manganin.

## Revendications

1. Dispositif de contrôle de l'initiation d'un système de munition, comprenant au moins un capteur (ZK-A-Ü) au niveau d'une charge explosive (A) et/ou au niveau d'au moins un dispositif d'allumage (ZK-A) pour la charge explosive (A) du système de munition, ainsi qu'un dispositif de commande (ZS-ST) destiné à l'évaluation des signaux de sortie du capteur, lequel est relié, de manière à le commander, à au moins un dispositif d'allumage (**ZS-A**) conformément à l'évaluation,
dans lequel au moins le capteur (ZK-A-0) est disposé à la sortie d'un premier dispositif d'allumage (ZS-A) pour l'initiation sub-détonative (ZK-A) de la charge explosive (A),
dans lequel le dispositif de commande (ZS-ST) est relié à un dispositif d'allumage supplémentaire (ZB-B) et libère ou bloque celui-ci conformément au signal fourni par le capteur (ZK-A-Ü) et évalué dans le dispositif de commande (ZS-ST),
dans lequel au moins le capteur (ZK-A-Ü) est configuré pour détecter la pression, la température, la lumière, le courant électrique ou la modification d'états mécaniques,
et
**caractérisé en ce que**
le capteur (ZK-A-Ü) détecte un événement pyrotechnique de l'exécution déflagrante de la charge explosive (A).

2. Dispositif selon la revendication 1, **caractérisé en ce que** le dispositif de commande agit sur les circuits d'allumage pour l'initiation sub-détonative et/ou l'initiation détonative.

3. Dispositif selon la revendication 1, **caractérisé en ce que** le dispositif de commande est relié à au moins un détecteur pour conditions environnementales et **en ce que** le signal de blocage ou de libération peut respectivement être corrigé.

4. Dispositif selon la revendication 1, **caractérisé en ce qu'**au moins un des capteurs détecte des effets physiques d'une initiation sub-détonative.

5. Dispositif selon la revendication 1, **caractérisé en ce qu'**au moins un des capteurs est disposé dans ou à proximité d'un canal de ventilation qui, du dispositif d'allumage pour l'initiation sub-détonative, conduit dans les environs libres pour la décharge de la pression.

6. Dispositif selon la revendication 1 ou 3, **caractérisé en ce que** le circuit de haute tension pour le deuxième dispositif d'allumage est armé seulement après la détection de la réaction démarrée sub-détonative et est alimenté en tension et/ou est libéré pour l'allumage.

7. Dispositif selon la revendication 1, **caractérisé en ce que** pour le dispositif de commande, la détection d'une réaction sub-détonative est sélectionnable comme réglage de base ou **en ce que** le circuit d'allumage pour cette réaction est toujours d'abord sélectionnable indépendamment du mode d'action sélectionné du système de munition.

8. Dispositif selon la revendication 1, **caractérisé en ce que** le dispositif de commande est relié à au moins deux circuits d'allumage à haute tension et/ou **en ce qu'**au moins deux dispositifs d'allumage sont présents.

9. Dispositif selon la revendication 1, **caractérisé en ce que** le dispositif de commande est relié au circuit d'allumage à haute tension pour le premier dispositif d'allumage pour l'initiation de la réaction sub-détonative et est ensuite connecté en fonctionnement maître/esclave du circuit d'allumage à haute tension pour le dispositif d'allumage supplémentaire pour l'initiation détonative.

10. Dispositif selon la revendication 1, **caractérisé en ce qu'**une barrière d'amortissement de choc est disposée entre le premier dispositif d'allumage et le dispositif d'allumage supplémentaire.

11. Dispositif selon la revendication 1, **caractérisé en ce qu'**un capteur présente une sonde de température contenant du manganin.
